# EUROPÄISCHE PATENTSCHRIFT

(11) **EP 1 116 551 B1**
(45) Veröffentlichungstag und Bekanntmachung des Hinweises auf die Patenterteilung: **23.03.2005**
(21) Anmeldenummer: 00811160.1
(22) Anmeldetag: 07.12.2000
(51) Int. Cl.: B24B 23/03, B25F 5/02

(54) **Handgeführtes Schleifgerät**
Hand guided sanding device
Ponçeuse à guidage manuel

(30) Priorität: 16.12.1999 DE 29922108 U
(43) Veröffentlichungstag der Anmeldung: 18.07.2001
(73) Patentinhaber: HILTI Aktiengesellschaft, 9494 Schaan (LI)
(72) Erfinder: Legner, Roland, 71397 Leutenbach (DE); Vogt, Silvio, 9485 Nendeln (LI); Schneider, Heinz-Joachim, 9470 Buchs (CH)
(74) Vertreter: Wildi, Roland

(56) Entgegenhaltungen:
- EP-A- 0 936 033
- DE-A- 19 606 535
- DE-A- 19 617 477
- US-A- 5 419 737
- US-A- 5 642 008

## Beschreibung

Die Neuerung betrifft ein handgeführtes Schleifgerät gemäss dem Oberbegriff des Schutzanspruchs 1, wie zum Beispiel aus EP 0 936 033 A bekannt.

Zur Bearbeitung von ebenen, konkaven oder konvexen Oberflächen von Bauteilen aus Holz, Kunststoff, Gips oder auch Metall werden Schleifgeräte in den unterschiedlichsten Ausführungen eingesetzt. Die gebräuchlichsten Typen von Schleifgeräten sind entweder Schwingschleifer oder Exzenterschleifer, bei denen das Bauteil von einem motorisch angetriebenen, eine ebene Schleifbewegung ausführenden Schleifelement bearbeitet wird, um Massungenauigkeiten zu beseitigen und in Abhängigkeit vom verwendeten Schleifelement eine mehr oder weniger glatte Oberfläche zu erzielen.

Die Gehäuse der bekannten Schleifgeräte erstrecken sich im wesentlichen oberhalb der Schleiffläche und dienen der Unterbringung des Antriebsmotors und eines Getriebes. Meist weisen die Geräte auch einen lateral abragenden Gehäuseteil auf, in dem weitere Elektronikkomponenten untergebracht sind. Der lateral abragende Gehäuseteil dient vielfach auch der Befestigung eines Staubfangsackes oder dergleichen Vorrichtungen. Im Betrieb werden die bekannten Schleifgeräte üblicherweise mit zwei Händen geführt. Dazu ist der lateral abragende Gehäuseteil als Handgriff ausgebildet. An der dem lateral abragenden, als Handgriff ausgebildeten Gehäuseteil abgewandten Seite des zentralen Gehäuses ist ein zweiter Handgriff angeordnet. Durch die Zweihandbedienung ist auf die zwischen den beiden Handgriffen angeordnete Schleiffläche ein grösserer Druck ausübbar und die plane Auflage des Geräts auf dem Bauteil recht gut kontrollierbar.

Für die Feinbearbeitung von Oberflächen, bei der kein so hoher Anpressdruck erforderlich ist, wird das Schleifgerät üblicherweise mit nur einer Hand geführt. Dazu ergreift der Anwender das Schleifgerät im Kopfbereich des zentralen Gehäuses, der eine Auflagefläche für die Hand aufweist. Bei den bekannten Schleifgeräten weist bei der Einhandführung die Führungshand einen relativ grossen Abstand von der Schleifoberfläche auf. Dadurch geht für den Anwender das Gefühl für den Verlauf der Oberfläche verloren. Aufgrund des ungünstigen Verhältnisses der Abmessung der Schleiffläche des Schleifgeräts zur Höhe der Griffposition über der Schleiffläche ist das Kippmoment sehr gross. Dadurch besteht die Gefahr, dass infolge eines Verkippens des Schleifgeräts Riefen und Schleifspuren in der Oberfläche des Bauteils erzeugt werden und das Schleifergebnis unbefriedigend ausfällt. Bei Schleifvorgängen an vertikalen Wänden, in denen das Gerät mit senkrechter Ausrichtung seiner Schleiffläche gehalten wird und beim Schleifen von Rundungen eines Bauteils ist aufgrund des Abstandes des Geräteschwerpunktes von der Griffposition ein erhöhter Kraftaufwand erforderlich.

Aufgabe der vorliegenden Neuerung ist es daher, diesen Nachteilen des Stands der Technik abzuhelfen. Es soll ein handgeführtes Schleifgerät geschaffen werden, bei dem eine Einhandführung mit geringem Kraftaufwand ermöglicht ist. Die Gefahr von Schleifspuren infolge eines Verkippens des Schleifgeräts soll verringert sein. Dabei soll das Gerät für einen möglichst vielfältigen Einsatz im Ein- oder Zweihandbetrieb vorbereitet sein, bei dem der Anwender die für ihn und den jeweiligen Anwendungszweck günstigste Haltung des Schleifgeräts wählen kann.

Die Lösung dieser Aufgaben besteht in einer Neuerung, welche die im kennzeichnenden Abschnitt des Schutzanspruchs 1 angeführten Merkmale umfasst. Vorteilhafte Weiterbildungen der Neuerung und/oder bevorzugte Ausführungsbeispiele sind Gegenstand der abhängigen Schutzansprüche. Gegenstand der Neuerung ist somit ein handgeführtes Schleifgerät für ein, eine ebene Schleifbewegung ausführendes Schleifelement, das auf einem motorisch bewegbaren Schleifteller montierbar ist. Der Schleifteller ist auf einer Welle montiert, die aus einem zentralen Gerätegehäuse ragt, das sich axial oberhalb des Schleiftellers erstreckt und der Aufnahme einer Getriebeeinheit und eines Motors dient. Das Schleifgerät besitzt einen Haupthandgriff und einen Zusatzhandgriff zur Zweihandbedienung des Geräts, welche Handgriffe an zwei voneinander abgewandten Seiten des zentralen Gerätegehäuses, im wesentlichen lateral vom zentralen Gerätegehäuse abragen. Das zentrale Gerätegehäuse weist einen axial an den Schleifteller anschliessenden Gehäuseabschnitt auf, der das zentrale Gerätegehäuse lateral wenigstens bereichsweise überragt und mit einer Greiffläche für eine Einhandbedienung ausgestattet ist.

Indem das zentrale Gerätegehäuse einen mit einer Greiffläche ausgestatten Gehäuseabschnitt aufweist, der an den Schleifteller angrenzt, ist eine feinfühligere Einhandführung ermöglicht. Die Griffposition ist deutlich näher an der Schleiffläche. Durch die tiefere Griffposition ist das Kippmoment reduziert. Dies verringert die Gefahr eines unbefriedigenden Schleifbildes infolge eines Verkippens des Schleifgeräts. Die tiefere Griffposition führt auch bei der Einhandführung an nicht horizontalen Flächen zu einem verringerten Kraftaufwand und gewährleistet ein ermüdungsfreieres Arbeiten.

Für eine bessere Ausbalancierung des Schleifgeräts erweist es sich von Vorteil, wenn die axiale Projektion der Greiffläche und die vom Schleifteller gebildete, ebene Schleiffläche einander im wesentlichen überdecken. Zweckmässigerweise liegt dabei die Projektion eines wesentlichen Teils der Greiffläche innerhalb der Schleiffläche, damit der Gehäuseabschnitt mit der zusätzlichen Greiffläche beim Arbeiten in randnahen Bereichen der Schleiffläche nicht behindert.

Aus konstruktionstechnischer Sicht und im Hinblick auf den Platzbedarf für die Getriebeeinheit und ein üblicherweise vorgesehenes Lüfterrad für eine Schleifstaubabsaugung erweist sich ein mittlerer Abstand der Greiffläche von der Schleiffläche des Schleiftellers von etwa 100 mm bis etwa 140 mm als zweckmässig. Bei diesem Abstand ist im Gehäuseabschnitt ausreichend Platz für die unterzubringenden Aggregate. Dennoch bleibt eine tiefe Griffposition erhalten, damit eine feinfühlige Einhandführung ermöglicht ist, um höher Feinschleifqualitäten zu erzielen. Die Greiffläche verläuft dabei im wesentlichen parallel zur Schleiffläche und fällt in Richtung des Haupthandgriffs leicht ab. Durch diese ergonomisch optimierte Ausbildung der Greiffläche ruht der Handballen des Anwenders auf dem leicht abfallenden Teil der Greiffläche. Dadurch ist ein ermüdungsfreieres Arbeiten ermöglicht.

Für die Ausbalancierung des Schleifgeräts erweist es sich von Vorteil, wenn das zentrale Gerätegehäuse gegenüber einer durch das Zentrum des Schleiftellers verlaufenden Mittenachse, entlang einer Verbindungsgeraden des Haupthandgriffs und des Zusatzhandgriffs, in Richtung des Zusatzhandgriffs versetzt angeordnet ist. Dabei erstrecken sich wenigstens 3/5 der Greiffläche vom zentralen Gerätegehäuse im wesentlichen in Richtung des Haupthandgriffs. Durch die achsparallele Verschiebung des zentralen Gerätegehäuses aus dem Zentrum der Schleiffläche des Schleiftellers kann die Greiffläche noch besser über dem Schwerpunkt des Geräts positioniert werden, der in vorteilhafter Weise mit dem Zentrum der Schleifplatte zusammenfällt. Dadurch ist die Gleichmässigkeit der auf die Schleiffläche ausgeübten Druckkraft bei der Bearbeitung der Oberfläche eines Bauteils für den Anwender noch besser kontrollierbar.

Abschnitte der Greiffläche erstrecken sich mit Vorteil über etwa 240° bis etwa 300° des Umfangs des zentralen Gerätegehäuses, damit die Hand des Anwenders das zentrale Gerätegehäuse noch besser umgreifen kann und die Führung des Schleifgeräts verbessert ist.

Aus Platzgründen erweist es sich von Vorteil, wenn die Greiffläche an den Zusatzhandgriff angrenzt. Indem die Aussenkonturen der Greiffläche und des Zusatzhandgriffs vorzugsweise kontinuierlich ineinander übergehen, sind überstehende Kanten, die im Betrieb zu Behinderungen führen können, vermieden.

Für einen besonders komfortablen Zweihandbetrieb ist der Zusatzhandgriff in lateraler Richtung ausziehbar. Eine oder meherere Rastpositionen erlauben eine Arretierung des Zusatzhandgriffs in unterschiedlich weit ausgezogenen Positionen. Auf diese Weise kann der Anwender die für ihn günstigste und bequemste Anordung der Griffpositionen wählen.

Damit ein randnahes Arbeiten ermöglicht ist, überragt der Zusatzhandgriff im eingeschobenen Zustand die Schleiffläche nicht.

Aus Stabilitätsgründen erweist es sich von Vorteil, wenn der mit der Greiffläche ausgestattete Gehäuseabschnitt an einen Arm des bügelartig ausgebildeten Haupthandgriffs angrenzt. Vorzugsweise sind die beiden Teile miteinander verbunden, beispielsweise verschraubt.

Zur Unterdrückung von im Betrieb auftretenden Vibrationen ist der die Greiffläche aufweisende Gehäuseabschnitt mit einer vibrationsdämmenden Beschichtung versehen bzw. gesamthaft aus einem vibrationsdämmenden Material gefertigt.

Im folgenden wird die Neuerung unter Bezugnahme auf ein in den Fig. in verschiedenen Ansichten dargestelltes Ausführungsbeispiel näher erläutert. Es zeigen in teils schematischer Darstellung:
- Fig. 1: eine Seitenansicht eines handgeführten Schleifgeräts; und
- Fig. 2: eine Draufsicht auf das Schleifgerät gemäss Fig. 1.

Das in Fig. 1 und 2 dargestellte Ausführungsbeispiel des neuerungsgemässen handgeführten Schleifgeräts trägt jeweils gesamthaft das Bezugszeichen 1. Das Schleifgerät 1 besitzt ein zentrales Gerätegehäuse 4, aus dem ein Schleifteller 2 ragt, der motorisch antreibbar ist. Der Antriebsmotor, üblicherweise ein Elektromotor, das Getriebe und gegebenenfalls noch weitere Aggregate, wie beispielsweise ein Lüfterrad für eine Staubabsaugung, sind im zentralen Gerätegehäuse 4 untergebracht. An einer Seite des zentralen Gerätegehäuses 4 ragt lateral ein Haupthandgriff 6 ab, der die Geräteelektronik und den Betätigungsschalter für das Gerät beherbergt. Die Energieversorgung des Schleifgeräts erfolgt über ein nicht näher bezeichnetes Versorgungskabel, das am Haupthandgriff 6 befestigt ist und beispielsweise an das Stromnetz anschiessbar ist. An der dem Haupthandgriff 6 abgewandten Seite des zentralen Gerätegehäuses 4 ist ein Zusatzhandgriff 8 für eine Zweihandbedienung angeordnet. Am oberen Endabschnitt des zentralen Gerätegehäuses 4 ist eine wulstartige Verbreiterung 5 des Gehäuses vorgesehen, die dem Anwender bei Bedarf eine weitere Greifposition bietet.

Ein axial unmittelbar an die Schleifplatte 2 anschliessender Gehäuseabschnitt 9 weist an seiner Oberseite eine Greiffläche 10 auf. Der Gehäuseabschnitt 9 überragt das zentrale Gerätegehäuse 4 wenigstens bereichsweise lateral und dient beispielsweise der Aufnahme eines Lüfterrads für eine Staubabsaugung. Die Anordnung der Greiffläche 10 ist dabei derart gewählt, dass eine Einhandbedienung ermöglicht ist, wobei das Kippmoment möglichst klein gehalten ist. Dazu ist die im wesentlichen horizontal verlaufende Greiffläche 10 in einem mittleren Abstand von einer durch die ebene Auflagefläche des Schleiftellers 2 definierten Schleiffläche 3 angeordnet, der etwa 100 mm bis etwa 140 mm beträgt. Das zentrale Gerätegehäuse 4 ist in Bezug auf eine durch das Zentrum des Schleiftellers 2 verlaufende Mittenachse A, entlang einer Verbindungslinie vom Haupthandgriff 6 zum Zusatzhandgriff 8, in Richtung des Zusatzhandgriffs 8 versetzt angeordnet. Wenigstens 3/5 der zusätzlichen Greiffläche 10 erstrecken sich im wesentlichen von zentralen Gerätegehäuse 4 in Richtung des Haupthandgriffs 6. Dabei umgreift ein Abschnitt der Greiffläche 10 das zentrale Gerätegehäuse in einem Umfangsbereich, der etwa 240° bis etwa 320° beträgt. Aus ergonomischen Gründen ist die Greiffläche 10 in Richtung des Haupthandgriffs 6 leicht abfallend ausgebildet. Die Projektion der zusätzlichen Greiffläche 10 und die Schleiffläche 3 überdecken einander im wesentlichen. Dabei liegt ein grosser Teil der Projektion der zusätzlichen Greiffläche 10 innerhalb der Schleiffläche 3, damit ein randnahes Arbeiten ermöglicht ist.

Der Haupthandgriff 6 ist bügelartig gebogen ausgebildet und grenzt mit einem Arm an den die zusätzliche Greiffläche 10 aufweisenden Gehäuseabschnitt 9 an. Unterhalb dieses Arms des Haupthandgriffs 6 erstreckt sich eine Staugfangvorrichtung 7. Durch die bügelartige Ausbildung des Haupthandgriffs 6 ist ein Eingreifraum zur zusätzlichen Greiffläche 10 geschaffen. In die entgegengesetzte laterale Richtung grenzt die zusätzliche Greiffläche 10 an den Zusatzhandgriff 8 an. Vorzugsweise gehen die Aussenkonturen der zusätzlichen Greiffläche 10 im wesentlichen stufenlos in die Kontur des Zusatzhandgriffs 8 über. Der Zusatzhandgriff 8 ist mit Vorteil ausziehbar ausgebildet. Dazu ist er in nicht näher bezeichneten Führungsschienen gelagert, die im die zusätzliche Greiffläche 10 aufweisenden Gehäuseabschnitt 9 angeordnet sind. Rastpositionen in den Führungsschienen ermöglichen bei Bedarf ein verschieden weites Ausziehen des Zusatzhandgriffs 8. Damit der Zusatzhandgriff 8 bei einem randnahen Arbeiten nicht behindert, überragt er im eingeschobenen Zustand die Schleifplatte 2 nicht. Der Haupthandgriff 6, die weitere Greifposition an der wulstartigen Verbreiterung 5, die zusätzliche Greiffläche 10 am Geräteabschnitt 9 und der Zusatzhandgriff 8 können mit einem vibrationsdämmenden Material beschichtet sein bzw. gänzlich aus einem derartigen Material gefertigt sein.

## Patentansprüche

1. Handgeführtes Schleifgerät mit einem, eine ebene Schleifbewegung ausführenden Schleifelement, das auf einem motorisch bewegbaren Schleifteller (2) montierbar ist, der auf einer Welle montiert ist, die aus einem zentralen Gerätegehäuse (4) ragt, das sich axial oberhalb des Schleiftellers (2) erstreckt und der Aufnahme einer Getriebeeinheit und eines Motors dient, und mit einem Haupthandgriff (6) und einem Zusatzhandgriff (8) zur Zweihandbedienung des Geräts (1), welche Handgriffe (6, 8) im wesentlichen lateral vom zentralen Gerätegehäuse (4) abragen, **dadurch gekennzeichnet, dass** das zentrale Gerätegehäuse (4) einen axial an den Schleifteller (3) anschliessenden Gehäuseabschnitt (9) aufweist, der das zentrale Gerätegehäuse (4) lateral wenigstens bereichsweise überragt und mit einer Greiffläche (10) für eine Einhandbedienung ausgestattet ist.

2. Handgeführtes Schleifgerät nach Anspruch 1, **dadurch gekennzeichnet, dass** die axiale Projektion der Greiffläche (10) und eine vom Schleifteller (2) gebildete, ebene Schleiffläche (3) einander im wesentlichen überdecken, wobei die Projektion der Greiffläche (10) im wesentlichen innerhalb der Schleiffläche (3) liegt.

3. Handgeführtes Schleifgerät nach Anspruch 1 oder 2, **dadurch gekennzeichnet, dass** die Greiffläche (10) im wesentlichen parallel zur Schleiffläche (3) verläuft und in Richtung des Haupthandgriffs (6) leicht abfallend ausgebildet ist, wobei der mittlere Abstand der Greiffläche (10) von der Schleiffläche (3) des Schleiftellers (2) etwa 100 mm bis etwa 140 mm beträgt.

4. Handgeführtes Schleifgerät nach einem der vorangehenden Ansprüche, **dadurch gekennzeichnet, dass** das zentrale Gerätegehäuse (4) gegenüber einer durch das Zentrum des Schleiftellers (3) verlaufenden Mittenachse (A), entlang einer Verbindungsgeraden des Haupthandgriffs (6) und des Zusatzhandgriffs (8), in Richtung des Zusatzhandgriffs (8) versetzt angeordnet ist, und wenigstens 3/5 der Greiffläche (10) sich vom zentralen Gerätegehäuse (4) im wesentlichen in Richtung des Haupthandgriffs (6) erstrecken.

5. Handgeführtes Schleifgerät nach einem der vorangehenden Ansprüche, **dadurch gekennzeichnet, dass** Abschnitte der Greiffläche (10) sich über etwa 240° bis etwa 320° des Umfangs des zentralen Gerätgehäuses (4) erstrecken.

6. Handgeführtes Schleifgerät nach Anspruch 5, **dadurch gekennzeichnet, dass** die Greiffläche (10) an den Zusatzhandgriff (8) angrenzt, wobei die Aussenkonturen vorzugsweise kontinuierlich ineinander übergehen.

7. Handgeführtes Schleifgerät nach Anspruch 6, **dadurch gekennzeichnet, dass** der Zusatzhandgriff (8) in lateraler Richtung ausziehbar ist und vorzugsweise eine oder mehrere Rastpositionen aufweist.

8. Handgeführtes Schleifgerät nach Anspruch 7, **dadurch gekennzeichnet, dass** der Zusatzhandgriff (8) im eingeschobenen Zustand die Schleiffläche (3) nicht überragt.

9. Handgeführtes Schleifgerät nach einem der vorangehenden Ansprüche, **dadurch gekennzeichnet, dass** der mit der Greiffläche (10) ausgestattete Gehäuseabschnitt (9) an einen Arm des bügelartig ausgebildeten Haupthandgriffs (6) angrenzt und vorzugsweise mit diesem verbunden ist.

10. Handgeführtes Schleifgerät nach einem der vorangehenden Ansprüche, **dadurch gekennzeichnet, dass** der die Greiffläche (10) aufweisende Gehäuseabschnitt (9) eine vibrationsdämmende Beschichtung aufweist bzw. gesamthaft aus einem vibrationsdämmenden Material besteht.

## Claims

1. Hand guided sanding device with a sanding element performing a smooth sanding movement, which element can be mounted on a motor driven sanding plate (2) which is in turn mounted on a shaft which projects from a central device housing (4) which extends axially above the sanding plate (2) and serves to receive the gear unit and a motor, and with a main handle (6) and an additional handle (8) for two-handed operation of the device (1), which handles (6, 8) project essentially laterally from the central device housing (4), **characterised in that** the central housing device (4) exhibits a housing section (9) connected axially to the sanding plate (3), which section projects at least in certain regions laterally from the central device housing (4) and is equipped with a grip surface (10) for single-handed operation.

2. Hand guided sanding device according to Claim 1, **characterised in that** the axial projection of the grip surface (10) and a flat sanding surface (3) formed by the sanding plate (2) essentially overlap each other, wherein the projection of the grip surface (10) lies essentially inside the sanding surface (3).

3. Hand guided sanding device according to Claim 1 or 2, **characterised in that** the grip surface (10) runs essentially parallel with the sanding surface (3), and is designed so that drops slightly in the direction of the main handle (6), wherein the average distance of the grip surface (10) from the sanding surface (3) of the sanding plate (2) is approximately 100 mm to approximately 140 mm.

4. Hand guided sanding device according to one of the preceding claims, **characterised in that** the central device housing (4) is arranged opposite a central axis (A) running through the centre of the sanding plate (3), along a connecting straight line of the main handle (6) and of the additional handle (8), so that it is offset in the direction of the additional handle (8), and **in that** at least 3/5 of the grip surface (10)( extends from the central device housing (4) essentially ion the direction of the main handle (6).

5. Hand guided sanding device according to one of the preceding claims, **characterised in that** sections of the grip surface (10) extend through an angle of approximately 240° to approximately 320° of the circumference of the central device housing (4).

6. Hand guided sanding device according to Claim 5, **characterised in that** the grip surface (10) is adjacent to the additional handle (8), wherein the outer contours preferentially and continuously merge into each other.

7. Hand guided sanding device according to Claim 6, **characterised in that** the additional handle (8) can be pulled out in the lateral direction and preferably exhibits one or more stop positions.

8. Hand guided sanding device according to Claim 7, **characterised in that** the additional handle (8) does not project from the sanding surface (3) when retracted.

9. Hand guided sanding device according to one of the preceding claims, **characterised in that** the housing section (9) provided with a grip surface (10) lies adjacent to the arm of the stirrup-shaped main handle (6) and is preferably connected to it.

10. Hand guided sanding device according to one of the preceding claims, **characterised in that** the housing section (9) exhibiting the grip surface (10) exhibits a vibration-damping coating and consists generally of a vibration-damping material.

## Revendications

1. Ponceuse à guidage manuel comprenant un élément ponçant, qui effectue un mouvement de ponçage plan et est monté sur un plateau de ponçage à mouvement motorisé (2) monté sur un arbre dépassant d'un carter central d'outil (4), lequel s'étend axialement au-dessus du plateau de ponçage (2) et sert à recevoir un module de transmission et un moteur, et comprenant une poignée principale (6) et une poignée supplémentaire (8) pour manier l'outil (1) à deux mains, lesdites poignées (6, 8) dépassant sensiblement latéralement du carter central d'outil (4), **caractérisée en ce que** le carter central d'outil (4) comporte une portion de carter (9) qui est raccordée axialement au plateau de ponçage (3), qui, au moins par endroits, dépasse latéralement du carter central d'outil (4) et qui est munie d'une surface de préhension (10) pour un maniement à une seule main.

2. Ponceuse à guidage manuel selon la revendication 1, **caractérisée en ce que** la projection axiale de la surface de préhension (10) et une surface de ponçage plane (3) formée par le plateau de ponçage (2) se superposent sensiblement mutuellement, la projection de la surface de préhension (10) se trouvant sensiblement à l'intérieur de la surface de ponçage (3).

3. Ponceuse à guidage manuel selon la revendication 1 ou 2, **caractérisée en ce que** la surface de préhension (10) s'étend sensiblement parallèlement à la surface de ponçage (3) et est réalisée avec une pente douce en direction de la poignée principale (6), la distance moyenne de la surface de préhension (10) à la surface de ponçage (3) du plateau de ponçage (2) étant d'environ 100 mm à environ 140 mm.

4. Ponceuse à guidage manuel selon une des revendications précédentes, **caractérisée en ce que**, par rapport à un axe médian (A) traversant le centre du plateau de ponçage (3), le carter central d'outil (4) est disposé le long d'une droite de jonction de la poignée principale (6) et de la poignée supplémentaire (8) en étant déporté en direction de la poignée supplémentaire (8), et au moins 3/5 de la surface de préhension (10) s'étendent à partir du carter central d'outil (4) sensiblement en direction de la poignée principale (6).

5. Ponceuse à guidage manuel selon une des revendications précédentes, **caractérisée en ce que** des portions de la surface de préhension (10) s'étendent sur environ 240° à environ 320° de la circonférence du carter central d'outil (4).

6. Ponceuse à guidage manuel selon la revendication 5, **caractérisée en ce que** la surface de préhension (10) est adjacente à la poignée supplémentaire (8), les contours extérieurs se raccordant l'un à l'autre de préférence de manière continue.

7. Ponceuse à guidage manuel selon la revendication 6, **caractérisée en ce que** la poignée supplémentaire (8) peut être sortie dans la direction latérale et comporte de préférence une ou plusieurs positions de crantage.

8. Ponceuse à guidage manuel selon la revendication 7, **caractérisée en ce qu'**à l'état rentré la poignée supplémentaire (8) ne dépasse pas de la surface de ponçage (3).

9. Ponceuse à guidage manuel selon une des revendications précédentes, **caractérisée en ce que** la portion de carter (9) munie de la surface de préhension (10) est adjacente à un bras de la poignée principale conformée en étrier (6) et est de préférence reliée à celui-ci.

10. Ponceuse à guidage manuel selon une des revendications précédentes, **caractérisée en ce que** la portion de carter (9) comportant la surface de préhension (10) comporte un revêtement amortisseur de vibrations, respectivement est constituée en totalité de matériau amortisseur de vibrations.
